# EUROPÄISCHE PATENTSCHRIFT

(11) **EP 0 413 218 B1**
(45) Veröffentlichungstag und Bekanntmachung des Hinweises auf die Patenterteilung: **06.07.1994**
(21) Anmeldenummer: 90114939.3
(22) Anmeldetag: 03.08.1990
(51) Int. Cl.: B25B 13/46

(54) **Antriebswerkzeug für Steckschlüsseleinsätze**
Driving tool for sockets
Outil d'entraînement pour douilles

(30) Priorität: 16.08.1989 DE 3926916
(43) Veröffentlichungstag der Anmeldung: 20.02.1991
(73) Patentinhaber: Adolf Würth GmbH & Co. KG, D-74653 Künzelsau (DE)
(72) Erfinder: Weidner, Karl, D-7118 Ingelfingen (DE)
(74) Vertreter: Patentanwälte Ruff, Beier, Schöndorf und Mütschele

(56) Entgegenhaltungen:
- EP-A- 0 062 270
- EP-A- 0 084 794
- DE-A- 1 628 033
- US-A- 4 317 392
- US-A- 4 406 186

## Beschreibung

Die Erfindung betrifft ein Antriebswerkzeug für Steckschlüsseleinsätze o.dgl. nach dem ersten Teil des Anspruchs 1.

Diese Werkzeuge werden in der Regel als Knarren oder auch Umschaltknarren bezeichnet. Sie dienen dazu, beispielsweise Steckschlüsseleinsätze drehanzutreiben. Steckschlüsseleinsätze unterschiedlicher Art und Größe können, beispielsweise über einen Vierkantansatz, mit dem Antriebswerkzeug verbunden werden. Damit kann das Werkzeug dann zum Drehen von Schrauben, und zwar in beide Richtungen, verwendet werden.

Es ist bereits ein Freilaufschlüssel dieser Art bekannt (DE-A-16 28 033), der nicht als Antriebswerkzeug für einen Steckschlüsseleinsatz, sondern als Ringschlüssel selbst ausgebildet ist. Er enthält einen nicht umschaltbaren Freilauf.

Ebenfalls bekannt ist ein Antriebswerkzeug für Steckschlüsseleinsätze (US-A-44 06 186), das eine Umschalteinrichtung für den Freilauf aufweist. Mit Hilfe des Umschaltelements kann der Freilauf vollständig gesperrt oder in einer der beiden Drehrichtungen freigegeben werden. Zum Umschalten dient ein plattenartiges Element, das sich aus einer mittleren Stellung in beide Richtungen begrenzt verdrehen läßt.

Der Erfindung liegt die Aufgabe zugrunde, ein Antriebswerkzeug für Steckschlüsseleinsätze zu schaffen, das so gestaltet ist, daß es sich besser und leichter bedienen läßt und so die Arbeitsergebnisse verbessert werden.

Zur Lösung dieser Aufgabe schlägt die Erfindung ein Antriebswerkzeug mit den Merkmalen des Anspruchs 1 vor.

Während der Bedienung des Antriebswerkzeugs kann der Benutzer mit einer Hand sich auf der Platte abstützen, die aufgrund ihrer freien Verdrehbarkeit gegenüber dem Werkzeug dann während der Drehung des Werkzeugs stehen bleibt. Der Benutzer kann auf diese Weise eine Kraft quer zur Längsrichtung des Werkzeugs aufbringen.

In Weiterbildung der Erfindung kann vorgesehen sein, daß das Antriebswerkzeug in seinem Werkzeugkopf einen Freilauf aufweist, insbesondere einen umschaltbaren Freilauf. In diesem Fall kann das Werkzeug ohne Umsetzen zum Schrauben in eine Richtung ständig hin- und hergeschwenkt werden.

Bei Knarren mit einem Freilauf besteht das Problem, daß der Freilauf zu seiner Auslösung grundsätzlich ein gewisses Drehmoment benötigt. Wird nun eine Schraube in ein Gewinde geschraubt, so ist es möglich, daß sie such zu Beginn des Schraubvorgangs so leicht drehen läßt, daß das zum Auslösen des Freilaufs erforderliche Drehmoment nicht erreicht wird. Es hat sich nun die Übung herausgestellt, um die Reibung etwas zu vergrößern, den Werkzeugkopf in Richtung auf die Schraube etwas anzudrücken. Dann wird die Reibung vergrößert und der Freilauf wirkt. Ein solches Andrücken ist mittels der Druckplatte gemäß der Erfindung ohne weiteres möglich.

Um Antriebswerkzeuge der erwähnten Art auch in räumlich beengten Stellen einsetzen zu können, ist es üblich, daß der Werkzeugkopf flachzylindrisch ausgebildet ist, wobei das Verbindungselement an einer Stirnseite des flachen Zylinders angeordnet ist. Um nun den Platzbedarf möglichst klein zu halten, ist als Betätigungselement für die Umschalteinrichtung des Freilaufs in der Regel auf der dem Verbindungselement gegenüberliegenden Seite des Werkzeugkopfs ein möglichst flaches Element vorgesehen. Bekannt ist hierfür eine flache Scheibe, deren Durchmesser etwas kleiner ist als der Durchmesser des Werkzeugkopfs, und die um die Achse des Verbindungselements um einen Winkel von etwa 90° verdreht werden kann. Zum Anfassen dient die sehr schmale Mantelfläche, die mit Riffelungen versehen ist. Aufgrund der sehr schmalen Fläche läßt sich diese Platte unter Umständen nur sehr schlecht verdrehen, insbesondere wenn man berücksichtigt, daß der Benutzer ggf. feuchte oder ölverschmierte Hände hat. Hier schlägt nun die Erfindung vor, um das Umstellen zu vereinfachen, dieser Platte die Form eines flachen Kegelstumpfs mit einer gerändelten Kegelfläche zu geben. Auf diese Weise vergrößert sich die Fläche, an der der Benutzer angreifen kann, ohne daß sich die Bauhöhe zu vergrößern braucht.

Insbesondere kann vorgesehen sein, daß die Flanken der Drehplatte um etwa 45° geneigt verlaufen.

Wird die Druckplatte in Zusammenhang mit einer Drehplatte für die Umschalteinrichtung verwendet, so schlägt die Erfindung vor, die Druckplatte so anzuordnen oder auszugestalten, daß sie die Flanken der Umschaltdrehplatte so frei läßt, daß der Zugang zu diesen Flanken ungehindert ist.

Weitere Merkmale, Einzelheiten und Vorzüge der Erfindung ergeben sich aus der folgenden Beschreibung bevorzugter Ausführungsformen der Erfindung sowie anhand der Zeichnung. Hierbei zeigen:
- Fig. 1: in verkleinertem Maßstab eine Seitenansicht eines von der Erfindung vorgeschlagenen Antriebswerkzeugs;
- Fig. 2: eine Seitenansicht eines von der Erfindung vorgeschlagenen Griffes;
- Fig. 3: in vergrößertem Maßstab eine Seitenansicht eines Werkzeugkopfes nach einer dritten Ausführungsform der Erfindung.

Das in Fig. 1 dargestellte Antriebswerkzeug für Steckschlüsseleinsätze, im Fachsprachgebrauch auch Knarre oder Ratsche genannt, enthält einen Werkzeugkopf 11 mit einem daran angeordneten, seitlich herausragenden Verbindungselement 12 in Form eines Vierkants genormter Größe, auf den ein Steckschlüsseleinsatz, eine Verlängerung oder auch ein Kardangelenk aufgesteckt werden kann. Mit dem Werkzeugkopf 11 vorzugsweise einstückig verbunden ist ein Stiel 13, der sich etwa senkrecht zu der Achse des Verbindungselements 12 erstreckt. Am Ende des Stiels 13 ist ein Handgriff an dem Stiel befestigt, der beispielsweise aus Kunststoff besteht und durch Spritzen oder auf andere Weise hergestellt und an dem Stiel 13 befestigt ist. Der Griff ist im dargestellten Beispiel der Fig. 1 rotationssymmetrisch ausgebildet und weist die Form zweier umgedrehter Kegelstümpfe auf, die an ihren Basen miteinander verbunden sind. Diese Stelle bildet damit die Stelle 15 des größten Durchmessers. Die Stelle 15 größten Durchmessers ist gegenüber der Mitte der Länge des Griffes 14 zum freien Ende 16 des Griffes hin versetzt angeordnet und weist von dem freien Ende 16 des Griffs 14 einen Abstand auf, der etwa halb so groß ist wie der Abstand der Stelle 15 größten Durchmessers von dem gegenüberliegenden stielseitigen Ende 17 des Griffs. Anders ausgedrückt teilt die Stelle 15 des größten Durchmessers die Länge des Griffs im Verhältnis von 1:2 auf. Aufgrund dieser Formgebung liegt der Griff besonders günstig in der Hand, die an dieser Stelle ihre größte Innenweite aufweist. Das Verbindungselement ist am Werkzeugkopf 11 mit Hilfe eines Freilaufs befestigt. Bei Drehung des Werkzeugs um die Achse des Verbindungselementes 12 in eine Richtung wird das Verbindungselement 12 also mitgenommen, während es in umgekehrter Richtung, sofern eine gewisse Gegenreibung vorhanden ist, nicht mitgenommen wird. Selbstverständlich ist die Grifform, wie sie in Fig. 1 und später auch in Fig. 2 dargestellt ist, auch bei Werkzeugen sinnvoll, die keinen Freilauf aufweisen.

Das in Fig. 1 dargestellte Werkzeug weist einen Freilauf auf, dessen Richtung umschaltbar ist.

Bei dem dargestellten Werkzeug mit umschaltbarem Freilauf ist zum Umschalten des Freilaufs eine Umschaltplatte 18 vorgesehen, die auf der dem Verbindungselement 12 abgewandten gegen überliegenden Seite des Werkzeugkopfs 11 angeordnet ist. Der Werkzeugkopf 11 selbst ist etwa als Flachzylinder ausgebildet, wobei seine Mantelfläche leicht ballig verläuft. Die flachzylindrische Form ist aus Platzgründen sehr sinnvoll. Aus dem gleichen Grunde soll die Umschaltplatte 18 möglichst wenig Platz wegnehmen, sie ist daher relativ flach ausgebildet. Erfindungsgemäß ist die Umschaltplatte in Form eines flachen Kegelstumpfes ausgebildet, wobei die Kegelfläche bzw. Flanke 19 etwa unter einem Winkel von 45° gegen über der Kegelachse verläuft und gerändelt oder sonstwie mit einer Aufrauhung versehen ist. Zum Umschalten des Freilaufs greift der Benutzer an der Flanke 19 der Umschaltplatte 18 an und verdreht diese um einen begrenzten Winkel um die Achse des Verbindungselements 12. Durch die schräg verlaufende Flanke 19 vergrößert sich die Fläche, an der der Benutzer angreifen kann.

Auf der gleichen Seite wie die Umschaltplatte 18 ist an dem Werkzeugkopf 11 eine weitere mittig angeordnete Platte 20 gelagert, die frei gegenüber dem Werkzeugkopf 11 um die Achse des Verbindungselements 12 verdreht werden kann. Die Druckplatte 20 weist einen Durchmesser auf, der dem kleineren Durchmesser des Kegelstumpfs der Umschaltplatte 18 entspricht. Dadurch bleibt die Flanke 19 der Umschaltplatte 18 zugänglich. Um bei einer sehr leichtgängigen Schraube den Freilauf auszulösen, drückt der Benutzer auf die Druckplatte 20, die dann aufgrund ihrer freien Drehbarkeit sich gegenüber dem verschwenkten Werkzeugkopf 11 verdreht, aber gegenüber der Hand des Benutzers stehen bleibt. Durch das Drücken auf diese Platte 20 wird die Reibung vergrößert, so daß auch bei leichtgängigen Schrauben der Freilauf ausgelöst wird. Diese Art der Verbesserung der Benutzung des Werkzeugs ist im übrigen bei Umschaltplatten besonders sinnvoll, da bei Umschaltplatten ohne eine drehbare Druckplatte die Gefahr des Umschaltens des Freilaufs gegeben ist.

Fig. 2 zeigt etwa im tatsächlichen Maßstab eine Ansicht einer geänderten Ausführungsform eines Griffs 21. Während bei der Ausführungsform der Fig. 1 der Griff die Form zweier Kegelstümpfe aufweist, ist die Form des Griffs 21 bei der Ausführungsform nach Fig. 2 dadurch abgeändert, daß der Griff 21 in Richtung auf sein stielseitiges Ende 17 eine Einschnürung 22 aufweist. Diese Einschnürung oder umlaufende Mulde ist etwa im vorderen Viertel des Griffs 21 angeordnet. Sie dient zum Einlegen von Daumen und/oder Zeigefinger.

Zusätzlich weist der Griff 21 gegenüber dem Griff 14 den Unterschied auf, daß sein Querschnitt nicht rund, sondern achteckig mit abgerundeten Kanten ist. Diese Form des Griffs empfiehlt sich immer dann, wenn mit dem Werkzeug auch eine Führungsarbeit übernommen werden soll, was immer dann der Fall sein kann, wenn zwischen Werkzeugkopf und Steckschlüssel ein Kardangelenk oder auch nur eine Verlängerung angeordnet ist. Die von der kreisrunden Querschnittsform abweichende Form des Griffs 21 macht in diesem Fall eine Steuerung der Orientierung des Werkzeugs einfacher.

Fig. 3 zeigt, teilweise geschnitten, eine gegenüber der Fig. 1 geänderte Ausführungsform am Werkzeugkopf 11. Die Umschaltplatte 18, die im Schnitt dargestellt ist, weist eine zentrale auf ihrer Außenseite mündende Ausnehmung 23 auf, in der die Druckplatte 24 vertieft eingelassen ist. Die Druckplatte ragt über die Oberseite der Umschaltplatte 18 nur wenig oder gar nicht vor, so daß die Bauhöhe des Werkzeugskopfes der Ausführungsform nach Fig. 3 durch die zusätzliche Druckplatte 24 nicht vergrößert wird. Auch hier bleibt die Flanke 19 der Umschaltplatte 18 vollkommen frei.

## Patentansprüche

1. Antriebswerkzeug für Steckschlüsseleinsätze o.dgl., mit
einem Werkzeugkopf (11), und einem Freilauf,
einem an dem Werkzeugkopf (11) angeordneten Verbindungselement (12) für den Einsatz,
einem an dem Werkzeugkopf (11) angeordneten Stiel (13),
der sich etwa senkrecht zu der Achse des Verbindungselements (12) erstreckt, und einem an dem Ende des Stiels (13) angebrachten Griff (14),
dadurch gekennzeichnet, daß auf der dem Verbindungselement (12) gegenüberliegenden Seite des Werkzeugkopfs (11) ein drehbar gelagertes Druckelement, insbesondere eine Druckplatte (20), angeordnet ist.

2. Werkzeug nach Anspruch 1, bei dem der Werkzeugkopf (11) einen umschaltbaren Freilauf aufweist.

3. Werkzeug nach Anspruch 2, bei dem zur Umschaltung des Freilaufs eine Drehplatte (18) am Werkzeugkopf (11) vorgesehen ist, die die Form eines flachen Kegelstumpfs mit gerändelter oder verrippter Kegelfläche aufweist.

4. Werkzeug nach Anspruch 3, bei dem die Flanke (19) der Drehplatte (18) um ca. 45° geneigt verläuft.

5. Werkzeug nach Anspruch 3 oder 4, bei dem das Druckelement die Flanke (19) der Umschaltdrehplatte (18) freiläßt.

## Claims

1. Driving tool for socket inserts and the like with a tool heed (11) and a freewheel, a joining member (12) located on the tool head (11) for the insert, a shaft (13) located on the tool head (11) and which extends approximately at right angles to the axis of the joining member (12) and a handle (14) fitted to the end of the shaft (13), characterized in that on the side of the tool heed (11) opposite to the joining member (12) is positioned a rotatably mounted pressure member, particularly a pressure plate (20).

2. Tool according to claim 1, wherein the tool head (11) has a reversible freewheel.

3. Tool according to claim 2, wherein for reversing the freewheel a rotary plate (18) is provided on the tool head (11) and is in the form of a flat truncated cone with a knurled or ribbed conical surface.

4. Tool according to claim 3, wherein the flank (19) of the rotary plate (18) is inclined by approximately 45°.

5. Tool according to claim 3 or 4, wherein the pressure member leaves free the flank (19) of the reversing rotary plate (18).

## Revendications

1. Outil d'entraînement pour douilles ou objets similaires, comprenant
une tête (11) et un accouplement libre,
un élément de liaison (12), destiné à la douille et situé sur la tête (11) de l'outil,
un fût (13) qui est agencé sur la tête (11) de l'outil et s'étend à peu près perpendiculairement à l'axe de l'élément de liaison (12), et
une poignée (14) implantée sur l'extrémité du fût (13),
caractérisé par le fait qu'un élément de pression monté rotatif, en particulier une plaque de pression (20), est disposé(e) sur le côté de la tête (11) de l'outil qui est tourné à l'opposé de l'élément de liaison (12).

2. Outil selon la revendication 1, dans lequel la tête (11) dudit outil présente un accouplement libre commutable.

3. Outil selon la revendication 2, dans lequel une plaque rotative (18), prévue sur la tête (11) dudit outil pour commuter l' accouplement libre, revêt la forme d'un tronc de cône aplati à surface conique moletée ou rainée.

4. Outil selon la revendication 3, dans lequel le flanc (19) de la plaque rotative (18) s'étend avec inclinaison d'environ 45°.

5. Outil selon la revendication 3 ou 4, dans lequel l'élément de pression ne couvre pas le flanc (19) de la plaque rotative de commutation (18).
